# EUROPÄISCHE PATENTSCHRIFT

(11) **EP 3 365 551 B1**
(45) Veröffentlichungstag und Bekanntmachung des Hinweises auf die Patenterteilung: **28.08.2019**
(21) Anmeldenummer: 16763548.1
(22) Anmeldetag: 13.09.2016
(51) Int. Cl.: F02M 59/36, F02M 59/46

(54) **ELEKTROMAGNETISCH BETÄTIGBARES EINLASSVENTIL UND HOCHDRUCKPUMPE MIT EINLASSVENTIL**
ELECTROMAGNETICALLY OPERABLE INLET VALVE AND HIGH-PRESSURE PUMP HAVING AN INLET VALVE
SOUPAPE D'ADMISSION À COMMANDE ÉLECTROMAGNÉTIQUE ET POMPE HAUTE PRESSION MUNIE D'UNE SOUPAPE D'ADMISSION

(30) Priorität: 22.10.2015 DE 102015220677
(43) Veröffentlichungstag der Anmeldung: 29.08.2018
(73) Patentinhaber: Robert Bosch GmbH, 70442 Stuttgart (DE)
(72) Erfinder: KOLB, Stefan, 71116 Gaertringen (DE)
(86) Internationale Anmeldenummer: PCT/EP2016/071571
(87) Internationale Veröffentlichungsnummer: WO 2017/067715

(56) Entgegenhaltungen:
- EP-A1- 1 486 665
- DE-A1- 1 476 146
- DE-A1-102013 220 593

## Beschreibung

Die Erfindung betrifft ein elektromagnetisch betätigbares Einlassventil für eine Hochdruckpumpe, insbesondere eines Kraftstoffeinspritzsystems, gemäß dem Oberbegriff des Anspruchs 1. Ferner betrifft die Erfindung eine Hochdruckpumpe mit einem solchen Einlassventil.

### Stand der Technik

Ein elektromagnetisch betätigbares Einlassventil für eine Hochdruckpumpe eines Kraftstoffeinspritzsystems, ist durch die DE 10 2013 220 593 A1 bekannt. Die Hochdruckpumpe weist wenigstens ein Pumpenelement auf mit einem in einer Hubbewegung angetriebenen Pumpenkolben, der einen Pumpenarbeitsraum begrenzt. Der Pumpenarbeitsraum ist über das Einlassventil mit einem Zulauf für den Kraftstoff verbindbar. Das Einlassventil umfasst ein Ventilglied, das mit einem Ventilsitz zur Steuerung zusammenwirkt und das zwischen einer Öffnungsstellung und einer Schließstellung bewegbar ist. In seiner Schließstellung kommt das Ventilglied am Ventilsitz zur Anlage. Ferner umfasst das Einlassventil einen elektromagnetischen Aktor, durch den das Ventilglied bewegbar ist. Der elektromagnetische Aktor weist einen zumindest mittelbar auf das Ventilglied wirkenden Magnetanker, eine den Magnetanker umgebende Magnetspule und einen Magnetkern auf. Der Magnetanker ist in einem Trägerelement verschiebbar geführt, wobei das Trägerelement und der Magnetkern miteinander verbunden sind. Bei Bestromung der Magnetspule ist der Magnetanker gegen die Kraft einer Rückstellfeder bewegbar und kommt zumindest mittelbar am Magnetkern zur Anlage. Zwischen dem Magnetanker und dem Magnetkern kann ein Abstandselement aus nichtmagnetischem Material angeordnet sein, um einen Restluftspalt sicherzustellen und ein magnetisches Kleben des Magnetankers am Magnetkern zu vermeiden. Beim Anschlagen des Magnetankers am Magnetkern kann es zu hohen Belastungen dieser beiden Bauteile sowie der Verbindung zwischen dem Trägerelement und dem Magnetkern kommen, was über eine längere Betriebsdauer zu Beschädigungen der dieser Bauteile führen kann, wodurch die Funktionsfähigkeit des Einlassventils beeinträchtigt werden kann.

Durch die EP 1 486 665 A1 ist ein Kraftstoffinjektor bekannt, der ein elektromagnetisch betätigbares Steuerventil aufweist. Das Steuerventil weist einen elektromagnetischen Aktor auf, der wiederum einen Magnetanker, eine Magnetspule und einen Magnetkern aufweist. Der Magnetkern ist zusammen mit einem hydraulischen Anschlussteil in einem hülsenförmigen Gehäusekörper angeordnet. Bei Bestromung der Magnetspule kommt der Magnetanker am Magnetkern zur Anlage, wobei sich der Magnetkern am Anschlussteil abstützt. Der Magnetkern ist mit einer Beschichtung aus elastischem Material versehen, durch die eine Abdichtung zwischen dem Magnetkern und dem Anschlussteil sichergestellt wird. Die Beschichtung kann außerdem eine Dämpfung zwischen dem Magnetkern und dem Anschlussteil beim Anschlagen des Magnetankers am Magnetkern bewirken. Bei einem elektromagnetisch betätigbaren Einlassventil gemäß der DE 10 2013 220 593 A1, bei dem der Magnetkern auch mit dem Trägerelement verbunden ist, kann durch eine derartige elastische Beschichtung jedoch unter Umständen keine ausreichende Abstützung des Magnetkerns erreicht werden.

Durch die DE 14 76 146 A1 ist ein Brennstoffeinspritzventil bekannt, das ein elektromagnetisch betätigbares Steuerventil aufweist. Das Steuerventil weist einen elektromagnetischen Aktor auf, der wiederum einen Magnetanker, eine Magnetspule und einen Magnetkern aufweist. Der Magnetkern ist zusammen mit der Magnetspule in einem Gehäusekörper angeordnet. Zur Fixierung des Magnetkerns und der Magnetspule im Gehäusekörper sind diese in einem Kunstharzmaterial eingekapselt, wobei der gesamte Zwischenraum zwischen dem Magnetkern und der Magnetspule sowie dem Gehäusekörper mit dem Kunstharzmaterial ausgefüllt ist. Hierzu ist ein großer Materialeinsatz erforderlich und ein aufwendiger Prozeß zum Einbringen des Kunstharzmaterials erforderlich.

### Offenbarung der Erfindung

### Vorteile der Erfindung

Das erfindungsgemäße Einlassventil mit den Merkmalen des Anspruchs 1 hat demgegenüber den Vorteil, dass durch die aus Klebstoff bestehende Zwischenschicht, der nach Einbringung des Magnetkerns aushärtet, eine sichere Abstützung des Magnetkerns erreicht wird, und dadurch die Belastung der Verbindung zwischen dem Trägerelement und dem Magnetkern beim Anschlagen des Magnetankers entlastet werden kann. Durch die Anordnung der Zwischenschicht nur auf der dem Magnetanker abgewandten Seite des Magnetkerns ist nur ein geringer Materialeinsatz erforderlich.

In den abhängigen Ansprüchen sind vorteilhafte Ausgestaltungen und Weiterbildungen des erfindungsgemäßen Einlassventils angegeben.

### Zeichnung

Ein Ausführungsbeispiel der Erfindung wird nachfolgend anhand der beigefügten Zeichnung näher beschrieben. Es zeigen Figur 1 einen schematischen Längsschnitt durch eine Hochdruckpumpe, Figur 2 in vergrößerter Darstellung einen in Figur 1 mit II bezeichneten Ausschnitt mit dem Einlassventil der Hochdruckpumpe, Figur 3 einen in Figur 2 mit III bezeichneten Ausschnitt in weiter vergrößerter Darstellung gemäß einem Ausführungsbeispiel.

### Beschreibung des Ausführungsbeispiels

In Figur 1 ist ausschnittsweise eine Hochdruckpumpe dargestellt, die zur Kraftstoffförderung in einem Kraftstoffeinspritzsystem einer Brennkraftmaschine vorgesehen ist. Die Hochdruckpumpe weist wenigstens ein Pumpenelement 10 auf, das wiederum einen Pumpenkolben 12 aufweist, der durch einen Antrieb in einer Hubbewegung angetrieben wird, in einer Zylinderbohrung 14 eines Gehäuseteils 16 der Hochdruckpumpe geführt ist und in der Zylinderbohrung 14 einen Pumpenarbeitsraum 18 begrenzt. Als Antrieb für den Pumpenkolben 12 kann eine Antriebswelle 20 mit einem Nocken 22 oder Exzenter vorgesehen sein, an dem sich der Pumpenkolben 12 direkt oder über einen Stößel, beispielsweise einen Rollenstößel, abstützt. Der Pumpenarbeitsraum 18 ist über ein Einlassventil 24 mit einem Kraftstoffzulauf 26 verbindbar und über ein Auslassventil 28 mit einem Speicher 30. Beim Saughub des Pumpenkolbens 12 kann der Pumpenarbeitsraum 18 bei geöffnetem Einlassventil 24 mit Kraftstoff befüllt werden. Beim Förderhub des Pumpenkolbens 12 wird durch diesen Kraftstoff aus dem Pumpenarbeitsraum 18 verdrängt und in den Speicher 30 gefördert.

Im Gehäuseteil 16 der Hochdruckpumpe schließt sich wie in Figur 2 dargestellt an die Zylinderbohrung 14 auf deren dem Pumpenkolben 12 abgewandter Seite eine Durchgangsbohrung 32 mit kleinerem Durchmesser als die Zylinderbohrung 14 an, die auf der Außenseite der Gehäuseteils 16 mündet. Das Einlassventil 24 weist ein kolbenförmiges Ventilglied 34 auf, das einen in der Durchgangsbohrung 32 verschiebbar geführten Schaft 36 und einen im Durchmesser gegenüber dem Schaft 36 größeren Kopf 38 aufweist, der im Pumpenarbeitsraum 18 angeordnet ist. Am Übergang von der Zylinderbohrung 14 zur Durchgangsbohrung 32 ist am Gehäuseteil 16 ein Ventilsitz 40 gebildet, mit dem das Ventilglied 34 mit einer an seinem Kopf 38 ausgebildeten Dichtfläche 42 zusammenwirkt.

In einem an den Ventilsitz 40 anschließenden Abschnitt weist die Durchgangsbohrung 32 einen größeren Durchmesser auf als in deren den Schaft 36 des Ventilglieds 34 führendem Abschnitt, so dass ein den Schaft 36 des Ventilglieds 34 umgebender Ringraum 44 gebildet ist. In den Ringraum 44 münden eine oder mehrere Zulaufbohrungen 46, die andererseits auf der Außenseite des Gehäuseteils 16 münden.

Der Schaft 36 des Ventilglieds 34 ragt auf der dem Pumpenarbeitsraum 18 abgewandten Seite des Gehäuseteils 16 aus der Durchgangsbohrung 32 heraus und auf diesem ist ein Stützelement 48 befestigt. Am Stützelement 48 stützt sich eine Ventilfeder 50 ab, die sich andererseits an einem den Schaft 36 des Ventilglieds 34 umgebenden Bereich 52 des Gehäuseteils 16 abstützt. Durch die Ventilfeder 50 wird das Ventilglied 34 in einer Stellrichtung A in dessen Schließrichtung beaufschlagt, wobei das Ventilglied 34 in seiner Schließstellung mit seiner Dichtfläche 42 am Ventilsitz 40 anliegt. Die Ventilfeder 50 ist beispielsweise als Schraubendruckfeder ausgebildet.

Das Einlassventil 24 ist durch einen elektromagnetischen Aktor 60 betätigbar, der insbesondere in Figur 2 dargestellt ist. Der Aktor 60 wird durch eine elektronische Steuereinrichtung 62 in Abhängigkeit von Betriebsparametern der zu versorgenden Brennkraftmaschine angesteuert. Der elektromagnetische Aktor 60 weist eine Magnetspule 64, einen Magnetkern 66 und einen Magnetanker 68 auf. Der elektromagnetische Aktor 60 ist auf der dem Pumpenarbeitsraum 18 abgewandten Seite des Einlassventils 24 angeordnet. Der Magnetkern 66 und die Magnetspule 64 sind in einem Gehäusekörper 70 angeordnet, der am Gehäuseteil 16 der Hochdruckpumpe befestigbar ist. Der Gehäusekörper 70 ist beispielsweise mittels eines dieses übergreifenden Schraubrings 72 am Gehäuseteil 16 befestigbar, der auf einem mit einem Außengewinde versehenen Kragen 74 des Gehäuseteils 16 aufgeschraubt ist.

Der Magnetanker 68 ist zumindest im wesentlichen zylinderförmig ausgebildet und über seinen Außenmantel in einer Bohrung 76 in einem im Gehäusekörper 70 angeordneten Trägerelement 78 verschiebbar geführt. Die Bohrung 76 im Trägerelement 78 verläuft zumindest annähernd koaxial zur Durchgangsbohrung 32 im Gehäuseteil 16 und somit zum Ventilglied 34. Das Trägerelement 78 weist in seinem dem Gehäuseteil 16 abgewandten Endbereich 79 eine zylindrische Außenform auf. Der Magnetkern 66 ist im Gehäusekörper 70 auf der dem Gehäuseteil 16 abgewandten Seite des Trägerelements 78 angeordnet und weist eine zylindrische Außenform auf.

Der Magnetanker 68 weist eine zumindest annähernd koaxial zur Längsachse 69 des Magnetankers 68 angeordnete zentrale Bohrung 80 auf, in die eine auf der dem Ventilglied 34 abgewandten Seite des Magnetankers 68 angeordnete Rückstellfeder 82 hineinragt, die sich am Magnetanker 68 abstützt. Die Rückstellfeder 82 ist an ihrem anderen Ende zumindest mittelbar am Magnetkern 66 abgestützt, der eine zentrale Bohrung 84 aufweist, in die die Rückstellfeder 82 hineinragt. In der Bohrung 84 des Magnetankers 66 kann ein Abstützelement 85 für die Rückstellfeder 82 eingefügt, beispielsweise eingepresst sein. In die zentrale Bohrung 80 des Magnetankers 68 ist ein Zwischenelement 86 eingesetzt, das als Ankerbolzen ausgebildet sein kann. Der Ankerbolzen 86 ist vorzugsweise in die Bohrung 80 des Magnetankers 68 eingepresst. Die Rückstellfeder 80 kann sich in der Bohrung 80 auch am Ankerbolzen 86 abstützen. Der Magnetanker 68 kann eine oder mehrere Durchgangsöffnungen 67 aufweisen.

In der Bohrung 76 ist durch eine Durchmesserverringerung zwischen dem Magnetanker 68 und dem Einlassventil 24 eine Ringschulter 88 gebildet, durch die die Bewegung des Magnetankers 68 zum Einlassventil 24 hin begrenzt ist. Wenn der Gehäusekörper 70 noch nicht am Gehäuseteil 16 der Hochdruckpumpe befestigt ist, so ist der Magnetanker 68 durch die Ringschulter 88 gegen Herausfallen aus der Bohrung 76 gesichert. Zwischen der Ringschulter 88 und dem Magnetanker 68 kann eine Scheibe 89 angeordnet sein.

Das Trägerelement 78 und der Magnetkern 66 sind mittels eines hülsenförmigen Verbindungselements 90 miteinander verbunden. Das Verbindungselement 90 ist dabei mit seinem einen axialen Endbereich 90a auf dem zylindrischen Abschnitt 79 des Trägerelements 78 angeordnet und mit diesem verbunden und mit seinem anderen axialen Endbereich 90b auf dem zylindrischen Magnetkern 66 angeordnet und mit diesem verbunden. Das Verbindungselement 90 ist beispielsweise mit dem Trägerelement 78 und dem Magnetkern 66 stoffschlüssig verbunden, insbesondere verschweißt. In einem zwischen dessen axialen Endbereichen 90a,90b angeordneten mittleren Bereich 90c ist das Verbindungselement 90 weder mit dem Trägerelement 78 noch mit dem Magnetkern 66 verbunden und überbrückt einen axialen Abstand zwischen Trägerelement 78 und Magnetkern 66. Bei Bestromung der Magnetspule 64 wird der Magnetanker 68 gegen die Kraft der Rückstellfeder 82 zum Magnetkern 66 hin gezogen und kommt zumindest mittelbar am Magnetkern 66 zur Anlage.

Der Gehäusekörper 70 ist vorzugsweise aus Kunststoff hergestellt, beispielsweise in einem Spritzgießverfahren. Hierbei wird die Magnetspule 64 sowie gegebenenfalls weitere Teile des elektromagnetischen Aktors 60 von dem Kunststoffmaterial des Gehäusekörpers 70 umspritzt. Der Magnetkern 66 bildet jedoch zusammen mit dem Trägerelement 78 eine vormontierte Baugruppe, die nach der Herstellung des Gehäusekörpers 70 in diesen eingesetzt wird. Der Magnetkern 66 tritt dabei in eine diesen auf dessen Umfang umgebende Vertiefung 94 im Gehäusekörper 70 ein. Die Vertiefung 94 ist auf deren dem Trägerelement 78 abgewandter Seite durch eine Wandung 95 des Gehäusekörpers 70 begrenzt.

Erfindungsgemäß ist vorgesehen, dass sich der Magnetkern 66 zumindest auf seiner dem Magnetanker 68 abgewandten Seite über eine Zwischenschicht 96 am Gehäusekörper 70, insbesondere an dessen Wandung 95 abstützt. Die Zwischenschicht 96 wird vor der Einbringung des Magnetkerns 66 auf dem Gehäusekörper 70 und/oder auf dem Magnetkern 66 aufgebracht und bei der Einbringung des Magnetkerns 66 in den Gehäusekörper 70 teilweise verdrängt.

Bei einem in Figur 3 dargestellten Ausführungsbeispiel besteht die Zwischenschicht 96 aus einem Klebstoff, der während der Einbringung des Magnetkerns 66 in den Gehäusekörper 70 plastisch verformbar ist. Bei der Einbringung des Magnetkerns 66 in den Gehäusekörper 70 wird der Klebstoff teilweise vom Magnetkern 66 verdrängt, so dass sichergestellt ist, dass ein zwischen der Stirnseite des Magnetkerns 66 und der Wandung 95 vorhandener Zwischenraum vollständig mit Klebstoff gefüllt ist. Nach der Einbringung des Magnetkerns 66 in den Gehäusekörper 70 härtet der Klebstoff aus, so dass der Magnetkern 66 über die Zwischenschicht 96 aus Klebstoff an der Wandung 95 des Gehäusekörpers 70 abgestützt ist.

Durch die Abstützung des Magnetkerns 66 über die Zwischenschicht 96 am Gehäusekörper 70 auf der dem Magnetanker 68 abgewandten Seite des Magnetkerns 66 wird die Belastung der Verbindung mittels des Verbindungselements 92 zwischen dem Trägerelement 78 und dem Magnetkern 66 beim Anschlagen des Magnetankers 68 zumindest mittelbar am Magnetkern 66 verringert, da ein Teil der auftretenden Kräfte vom Magnetkern 66 über die Zwischenschicht 96 vom Gehäusekörper 70 aufgenommen wird.

Nachfolgend wird die Funktion des elektromagnetisch betätigten Einlassventils 24 erläutert. Während des Saughubs des Pumpenkolbens 12 ist das Einlassventil 24 geöffnet, indem sich dessen Ventilglied 34 in seiner Öffnungsstellung befindet, in der dieses mit seiner Dichtfläche 42 vom Ventilsitz 40 entfernt angeordnet ist. Die Bewegung des Ventilglieds 34 in seine Öffnungsstellung wird durch die zwischen dem Kraftstoffzulauf 26 und dem Pumpenarbeitsraum 18 herrschende Druckdifferenz gegen die Kraft der Ventilfeder 50 bewirkt. Die Magnetspule 64 des Aktors 60 kann dabei bestromt oder unbestromt sein. Wenn die Magnetspule 64 bestromt ist so wird der Magnetanker 68 durch das entstehende Magnetfeld gegen die Kraft der Rückstellfeder 80 zum Magnetkern 66 hin gezogen. Wenn die Magnetspule 64 nicht bestromt ist so wird der Magnetanker 68 durch die Kraft der Rückstellfeder 82 zum Einlassventil 24 hin gedrückt. Der Magnetanker 68 liegt über den Ankerbolzen 86 an der Stirnseite des Schafts 36 des Ventilglieds 34 an.

Während des Förderhubs des Pumpenkolbens 12 wird durch den Aktor 60 bestimmt ob sich das Ventilglied 34 des Einlassventils 24 in seiner Öffnungsstellung oder Schließstellung befindet. Bei unbestromter Magnetspule 64 wird der Magnetanker 68 durch die Rückstellfeder 82 in der Stellrichtung gemäß Pfeil B in Figur 2 gedrückt, wobei das Ventilglied 34 durch den Magnetanker 68 gegen die Ventilfeder 50 in der Stellrichtung B in seine Öffnungsstellung gedrückt wird. Die Kraft der auf den Magnetanker 68 wirkenden Rückstellfeder 82 ist größer als die Kraft der auf das Ventilglied 34 wirkenden Ventilfeder 50. In die Stellrichtung B wirkt der Magnetanker 68 auf das Ventilglied 34 und der Magnetanker 68 und das Ventilglied 34 werden gemeinsam in die Stellrichtung B bewegt. Solange die Magnetspule 64 nicht bestromt ist kann somit durch den Pumpenkolben 12 kein Kraftstoff in den Speicher 30 gefördert werden sondern vom Pumpenkolben 12 verdrängter Kraftstoff wird in den Kraftstoffzulauf 26 zurückgefördert. Wenn während des Förderhubs des Pumpenkolbens 12 Kraftstoff in den Speicher 30 gefördert werden soll so wird die Magnetspule 64 bestromt, so dass der Magnetanker 68 zum Magnetkern 66 hin in einer zur Stellrichtung B entgegengesetzten Stellrichtung gemäß Pfeil A in Figur 2 gezogen wird. Durch den Magnetanker 68 wird somit keine Kraft mehr auf das Ventilglied 34 ausgeübt, wobei der Magnetanker 68 durch das Magnetfeld in die Stellrichtung A bewegt wird und das Ventilglied 34 unabhängig vom Magnetanker 68 bedingt durch die Ventilfeder 50 und die zwischen dem Pumpenarbeitsraum 18 und dem Kraftstoffzulauf 26 herrschende Druckdifferenz in der Stellrichtung A in seine Schließstellung bewegt wird.

Durch das Öffnen des Einlassventils 34 beim Förderhub des Pumpenkolbens 12 mittels des elektromagnetischen Aktors 60 kann die Fördermenge der Hochdruckpumpe in den Speicher 30 variabel eingestellt werden. Wenn eine geringe Kraftstofffördermenge erforderlich ist so wird das Einlassventil 34 durch den Aktor 60 während eines großen Teils des Förderhubs des Pumpenkolbens 12 offen gehalten und wenn eine große Kraftstofffördermenge erforderlich ist, so wird das Einlassventil 34 nur während eines kleinen Teils oder gar nicht während des Förderhubs des Pumpenkolbens 12 offen gehalten.

## Patentansprüche

1. Elektromagnetisch betätigbares Einlassventil (24) für eine Hochdruckpumpe, insbesondere eines Kraftstoffeinspritzsystems, mit einem Ventilglied (34), das zwischen einer Öffnungsstellung und einer Schließstellung bewegbar ist, mit einem elektromagnetischen Aktor (60), durch den das Ventilglied (34) bewegbar ist, wobei der elektromagnetische Aktor (60) einen zumindest mittelbar auf das Ventilglied (34) wirkenden Magnetanker (68), eine den Magnetanker (68) umgebende Magnetspule (64) und einen Magnetkern (66) aufweist, an dem der Magnetanker (68) bei Bestromung der Magnetspule (64) zumindest mittelbar zur Anlage kommt, wobei der Magnetanker (68) in einem Trägerelement (78) verschiebbar geführt ist und wobei das Trägerelement (78) und der Magnetkern (66) miteinander verbunden sind, **dadurch gekennzeichnet, dass** der Magnetkern (66) zumindest teilweise von einem Gehäusekörper (70) umgeben ist und dass der Magnetkern (66) nur auf seiner dem Magnetanker (68) abgewandten Seite über eine Zwischenschicht (96) im Gehäusekörper (70) abgestützt ist und dass die Zwischenschicht (96) aus Klebstoff besteht, der während der Einbringung des Magnetkerns (66) in den Gehäusekörper (70) plastisch verformbar ist und der nach der Einbringung des Magnetkerns (66) aushärtet.

2. Einlassventil nach Anspruch 1,
**dadurch gekennzeichnet, dass** der Magnetkern (66) zumindest annähernd zylinderförmig ausgebildet ist und dass die Zwischenschicht (96) zumindest dessen dem Magnetanker (68) abgewandte Stirnseite bedeckt.

3. Einlassventil nach einem der vorstehenden Ansprüche,
**dadurch gekennzeichnet, dass** in dem Gehäusekörper (70) auch die Magnetspule (64) aufgenommen ist.

4. Hochdruckpumpe, insbesondere Kraftstoffhochdruckpumpe, mit wenigstens einem Pumpenelement (10), das einen einen Pumpenarbeitsraum (18) begrenzenden Pumpenkolben (12) aufweist, wobei der Pumpenarbeitsraum (18) über ein Einlassventil (24) mit einem Zulauf (26) verbindbar ist,
**dadurch gekennzeichnet, dass** das Einlassventil (24) gemäß einem der vorstehenden Ansprüche ausgebildet ist.

## Claims

1. Electromagnetically actuable inlet valve (24) for a high-pressure pump, in particular of a fuel injection system, having a valve member (34) which is able to be moved between an open position and a closed position, and having an electromagnetic actuator (60) by way of which the valve member (34) is able to be moved, wherein the electromagnetic actuator (60) has a magnet armature (68) which acts at least indirectly on the valve member (34), a magnet coil (64) which surrounds the magnet armature (68), and a magnet core (66) against which the magnet armature (68) comes to bear at least indirectly when the magnet coil (64) is energized, wherein the magnet armature (68) is guided in a displaceable manner in a carrier element (78), and wherein the carrier element (78) and the magnet core (66) are connected to one another,
**characterized in that** the magnet core (66) is surrounded at least partially by a housing body (70), and **in that** the magnet core (66) is supported via an intermediate layer (96) in the housing body (70) only on that side of said magnet core which is averted from the magnet armature (68), and **in that** the intermediate layer (96) consists of adhesive which is plastically deformable while the magnet core (66) is being introduced into the housing body (70) and which cures after the magnet core (66) has been introduced.

2. Inlet valve according to Claim 1,
**characterized in that** the magnet core (66) is of at least approximately cylindrical form, and **in that** the intermediate layer (96) covers at least that end side of said magnet core which is averted from the magnet armature (68).

3. Inlet valve according to either of the preceding claims,
**characterized in that** the magnet coil (64) is also accommodated in the housing body (70).

4. High-pressure pump, in particular high-pressure fuel pump, having at least one pump element (10) which has a pump piston (12) which delimits a pump working chamber (18), wherein the pump working chamber (18) is able to be connected to an inflow (26) via an inlet valve (24),
**characterized in that** the inlet valve (24) is formed according to one of the preceding claims.

## Revendications

1. Vanne d'entrée (24) pouvant être actionnée de manière électromagnétique pour une pompe à haute pression, notamment d'un système d'injection de carburant, comprenant un élément de vanne (34), qui peut être déplacé entre une position ouverte et une position fermée, comprenant un actionneur électromagnétique (60) par le biais duquel l'élément de vanne (34) peut être déplacé, l'actionneur électromagnétique (60) possédant un induit magnétique (68) qui agit au moins indirectement sur l'élément de vanne (34), une bobine magnétique (64) qui entoure l'induit magnétique (68) et un noyau magnétique (66) contre lequel l'induit magnétique (68) vient s'appuyer au moins indirectement lors de la mise sous tension de la bobine magnétique (64), l'induit magnétique (68) étant guidé de manière coulissante dans un élément porteur (78) et l'élément porteur (78) et le noyau magnétique (66) étant reliés l'un à l'autre, **caractérisée en ce que** le noyau magnétique (66) est au moins partiellement entouré par un corps de boîtier (70) et **en ce que** le noyau magnétique (66) n'est soutenu dans le corps de boîtier (70) par le biais d'une couche intermédiaire (96) que sur son côté à l'opposé de l'induit magnétique (68) et e ce que la couche intermédiaire (96) se compose d'adhésif qui est facilement malléable pendant l'introduction du noyau magnétique (66) dans le corps de boîtier (70) et qui durcit après l'introduction du noyau magnétique (66).

2. Vanne d'entrée selon la revendication 1, **caractérisée en ce que** le noyau magnétique (66) est de configuration au moins approximativement cylindrique et **en ce que** la couche intermédiaire (96) recouvre au moins son côté frontal à l'opposé de l'induit magnétique (68).

3. Vanne d'entrée selon l'une des revendications précédentes, **caractérisée en ce que** la bobine magnétique (64) est elle aussi accueillie dans le corps de boîtier (70).

4. Pompe à haute pression, notamment pompe à haute pression pour carburant, comprenant au moins un élément de pompe (10) qui possède un piston de pompe (12) qui délimite un espace de travail de pompe (18), l'espace de travail de pompe (18) pouvant être relié à une arrivée (26) par le biais d'une vanne d'entrée (24), **caractérisée en ce que** la vanne d'entrée (24) est configurée selon l'une des revendications précédentes.
